# EUROPÄISCHE PATENTSCHRIFT

(11) **EP 0 182 930 B1**
(45) Veröffentlichungstag und Bekanntmachung des Hinweises auf die Patenterteilung: **29.06.1988**
(21) Anmeldenummer: 84114262.3
(22) Anmeldetag: 26.11.1984
(51) Int. Cl.: G03G 15/09

(54) **Magnetwalze für Kopiergeräte und Verfahren zur Herstellung derselben**
Magnetic rolls for copier machines and method of making the same
Rouleaux magnétiques pour machines à copier et méthode pour leur fabrication

(43) Veröffentlichungstag der Anmeldung: 04.06.1986
(73) Patentinhaber: MAX BAERMANN G.M.B.H., D-5060 Bergisch-Gladbach 1 (DE)
(72) Erfinder: Baermann, Horst, D-5064 Rösrath (DE)

(56) Entgegenhaltungen:
- EP-A- 0 063 377
- DE-A- 3 314 885
- DE-A- 3 402 864
- DE-B- 1 079 237
- FR-A- 1 475 501
- FR-A- 2 017 526
- FR-A- 2 457 031
- IBM TECHNICAL DISCLOSURE BULLETIN, Band 25, Nr. 11A, April 1983, Seiten 5649-5650, New York, US; G.D. MILLER: "Computer-controlled copier magnetic brush tester"
- IBM TECHNICAL DISCLOSURE BULLETIN, Band 20, Nr. 4, September 1977, Seiten 1526-1527, New York, US; G.P. DOUBLE: "Manual field adjustment for NMR magnet"
- IBM TECHNICAL DISCLOSURE BULLETIN, Band 23, Nr. 7B, Dezember 1980, Seiten 3158-3159, New York, US; R.L. HERMAN: "Crimped magnetic roll"
- PATENTS ABSTRACTS OF JAPAN, Band 6, Nr. 18 (P-100)[896], 2. Februar 1982

## Beschreibung

Die Erfindung bezieht sich auf Magnetwalzen für Kopiergeräte und ein Verfahren zur Herstellung derselben. Derartige Magnetwalzen finden für elektrofotografische Kopiergeräte Verwendung.

Bei Geräten dieser Art ist die Magnetwalze konzentrisch von einem Tonerrohr, üblicherweise aus diamagnetischem Material, mit geringem Abstand umgeben. Bei diesen Anordnungen bewegt sich das Tonerrohr relativ zur Magnetwalze. Das Tonerrohr dient zusammen mit der Magnetwalze der Zufuhr eines magnetisch anziehbaren Tonerpulvers von einem Pulverbehälter auf ein Trägermaterial, auf dem das elektrostatische Bild erzeugt wird. Hierbei ist es von besonderer Bedeutung, daß das Tonerrohr im Bereich der Entwicklungszone eine gleichmäßige Pulverschicht aufweist. Dies kann aber nur erreicht werden, wenn über dem jeweiligen Pol im Arbeitsbereich der Magnetwalze die geforderte Induktion exakt vorhanden ist.

Bei den neueren bekannten Kopiergeräten bestehen die Magnetwalzen aus einem Trägerkörper, auf dem in Achsrichtung verlaufende streifenförmige, kunststoffgebundene Dauermagnete vorgesehen sind (DE-B-1 218287, DE-A-3 314 885, DE-A-3 402 864). Bedingt durch das Herstellungsverfahren und die Magnetisierung der kunststoffgebundenen, vorzugsweise extrudierten Dauermagnetkörper streifenförmiger Gestalt und durch ihre Montage auf dem Trägerkörper der Magnetwalze lassen sich sowohl mechanische Toleranzschwankungen als auch magnetische Schwankungen, die sich in einem ungleichmäßigen Verlauf der Induktion über dem Umfang und der Länge der Magnetwalze bzw. Tonerrohr bemerkbar machen, nicht vermeiden. Diese Schwankungen sind von besonderem Nachteil, da sie zur Streifenbildung auf den hergestellten Kopien führen.

Für die Herstellung von Magnetwalzen ist es von Bedeutung, daß, je nach Bauart und Wirkungsweise, bei einer bestimmten Gruppe von Kopiergeräten am Umfang bzw. dem vorgegebenen Radius der Magnetwalze eine homogene Feldverteilung für alle Magnetstreifen vorhanden sein muß. Bei einer anderen Gruppe von Kopiergeräten werden Magnetwalzen benötigt, bei denen die Induktion zwischen einem oder mehreren benachbarten Polen unterschiedlich hoch ist.

Es bereitet Schwierigkeiten, bei der Herstellung von Magnetwalzen die jeweils verlangte Kraftliniendichte bzw. Induktion der Dauermagnete bei dem vorgegebenen Radius zu erreichen, weil bedingt durch das Herstellungsverfahren der Dauermagnete - ob gesintert oder kunststoffgebunden - mechanische Toleranzabweichungen, z. B. durch Schrumpfen, und/oder magnetische Toleranzabweichungen durch unterschiedliche Qualitäten des Magnetmaterials der Mischung von kunststoffgebundenen Dauermagneten und bei der Magnetisierung auftreten.

Es ist bisher noch nicht gelungen, die einzelnen Magnetwalzen mit genau den gleichen mechanischen und magnetischen Werten herzustellen.

Darüber hinaus sind bei der Herstellung von Magnetwalzen für Kopiergeräte mit unterschiedlichen Induktionen der Dauermagnete hohe Montagekosten und eine umfangreiche Lagerhaltung an Dauermagneten mit verschiedenen Polstärken erforderlich. Man könnte zwar bei der Herstellung von Magnetwalzen, bei denen verschieden hohe Induktion verlangt werden, die Dauermagnete mit niedrigerer Induktion nicht bis zur Sättigung aufmagnetisieren. Bei einer unvollständigen Aufmagnetisierung treten jedoch im Laufe der Zeit Feldveränderungen, insbesondere eine teilweise bleibende Entmagnetisierung ein, die dann zu schlechten Kopien führen.

Unter Vermeidung dieser Nachteile ist es Aufgabe der Erfindung, eine Magnetwalze für Kopiergeräte der eingangs genannten Art zu schaffen bei der die jeweils geforderte magnetische Induktion der einzelnen Dauermagnetelemente auf dem vorgegebenen Radius genauestens eingehalten werden kann und bei der mechanische und magnetische Toleranzschwankungen über dem Umfang der gesamten Magnetwalze vermieden werden, obwohl die einzelnen Dauermagnetelemente vor ihrer Montage mechanische und magnetische Toleranzabweichungen aufweisen können.

Diese Aufgabe wird gemäß der Erfindung bei einer Magnetwalze der eingangs genannten Art durch die Merkmale im kennzeichneden Teil des Anspruches 1 sowie bei einem Verfahren zur Herstellung dieser Magnetwalze durch die Merkmale im kennzeichnenden Teil des Anspruches 25 gelöst. Vorteilhafte Weiterbildungen und Ausgestaltungen der Erfindung sind in den abhängigen Ansprüchen angegeben.

Durch die Erfindung gelingt es, Magnetwalzen zu schaffen, die über dem vorgegebenen Radius und/oder Bogen- bzw. Winkelmaß stets die gleichen verlangten Induktionswerte besitzen, selbst wenn die einzelnen Dauermagnetelemente Abweichungen in ihren magnetischen und mechanischen Werten aufweisen.

Ferner gelingt es durch die Erfindung, Magnetwalzen zu schaffen, die sowohl für Kopiergeräte geeignet sind, die am Umfang bzw. dem vorgegebenen Radius der Magnetwalze eine homogene Feldverteilung. d.h. eine gleich hohe Induktion, zwischen benachbarten Polen verlangen, als auch für Kopiergeräte, die Magnetwalzen erfordern, bei denen die Induktion zwischen einem oder mehreren benachbarten Polen unterschiedlich hoch ist.

Der besondere Vorteil besteht somit darin, daß die Magnetwalze gemäß der Erfindung für die meisten Typen von Kopiergeräten universell einsetzbar ist.

Ein weiterer Vorteil ist darin zu sehen, daß die bisher erforderliche umfangreiche Lagerhaltung an Dauermagneten mit verschiedenen Polstärken entfällt.

Ferner gelingt es durch das erfindungsgemäß vorgeschlagene Verfahren, eine genaue Einregulierung der Dauermagnetelemente auf den verlangten Induktionswert mit einfachen Mitteln und in einfacher Weise vorzunehmen. Ein weiterer Vorteil besteht darin, daß die erfindungsgemäß hergestellte Magnetwalze ein geringes Gewicht aufweist.

Nachfolgend sind mehrere Ausführungsbeispiele der Erfindung anhand der Zeichnungen erläutert.

Es zeigen:
Fig. 1 einen senkrechten Halbschnitt der Magnetwalze nach der Erfindung,
Fig. 2 ein anderes Ausführungsbeispiel der Magnetwalze im senkrechten Halbschnitt,
Fig. 3 ein weiteres Ausführungsbeispiel der Magnetwalze in perspektivischer Darstellung, die sich in einer schematisch dargestellten Spritzform befindet,
Fig. 4 die Magnetwalze gemäß Fig. 3 im senkrechten Halbschnitt.

In Fig. 1 ist eine Magnetwalze 1 nach der Erfindung dargestellt, die aus einem unmagnetischen Trägermaterial 2, wie z. B. Aluminium, besteht. Die Magnetwalze ist mit dazwischen liegendem Luftspalt 3 von einem Tonerrohr 4 aus diamagnetischem Material, wie z. B. Aluminium oder unmagnetischem Stahl, konzentrisch umgeben. Die Magnetwalze bewegt sich relativ zum Tonerrohr um eine nicht dargestellte, z. B. ein- oder beidseitig kugelgelagerte Welle.

Das Trägermaterial 2 der Magnetwalze 1 ist an seinem Umfang mit in Achsrichtung verlaufenden Aussparungen 5 versehen. In diesen Aussparungen sind streifenförmige Dauermagnetelemente 6 justierbar angeordnet. Zu diesem Zweck ist der Querschnitt der Aussparungen größer ausgebildet als der Querschnitt der Dauermagnetelemente.

Zum Zwecke der Justierung der Dauermagnetelemente auf den geforderten Induktionswert bei vorgegebenem Radius r und/oder Bogenmaß b zwischen benachbarten Dauermagnetelementen sind im Bereich der Dauermagnetelemente auf dem vorgegebenen Radius Induktionsmessonden, im vorliegenden Fall Hall-Sonden 7, angeordnet. Unter dem vorgegebenen Radius ist der Radius vom Zentrum Z der Magnetwalze bis zu einem bestimmten Abstand über der Magnetwalze, der in den meisten Fällen dem äußeren Umfang des Tonerrohres entspricht, zu verstehen. Bei der Einjustierung der Dauermagnetelemente auf den vorgegebenen Induktionswert ist das Tonerrohr meist noch nicht mit der Magnetwalze montiert. Es genügt, wenn die Hall-Sonden im vorgegebenen Abstand r über dem Umfang der Magnetwalze angeordnet und gehalten sind.

Die Dauermagnetelemente 6 werden durch radiale und/oder tangentiale Verschiebung und/oder Verdrehung in den Aussparungen des Trägermaterials so lange justiert, bis die Hall-Sonden den verlangen Wert der Induktion anzeigen. In diesem justierten Zustand werden dann die Dauermagnetelemente durch einen spritzfähigen Kunststoff 8 in den Aussparungen fixiert. Die Fixierung der Dauermagnetelemente kann auch durch Kleben und/oder Ausgießen mit einem Gießharz oder durch Ausschäumen mit einem Kunststoffschaum vorgenommen werden. Man kann die Dauermagnetelemente auch durch Klemmelemente 16 vor dem Ausspritzen oder Ausschäumen fixieren.

In einem anderen Ausführungsbeispiel gemäß Fig. 2 besteht das Trägermaterial 2 aus einem Nabenkörper 9, von dem sich in radialer Richtung eine Anzahl von Rippen 10 nach außen erstreckt. Die zwischen den Rippen gebildeten Aussparungen 5 nehmen die Dauermagnetelemente 6 auf, die einen segmentförmigen Querschnitt aufweisen. Die Aussparungen sind, wie aus der Zeichnung hervorgeht, im Querschnitt größer ausgebildet als der Querschnitt der Dauermagnetelemente, so daß innerhalb der Aussparungen eine Justierung der Dauermagnetelemente vorgenommen werden kann. Über dem Tonerrohr 4 sind wiederum Hall-Sonden 7 vorgesehen, die während der Einjustierung die geforderte Induktion anzeigen. Sobald die Justierung, wie in Fig. 1 erläutert, erfolgt ist, werden die Dauermagnetelemente wiederum mit einem spritzfähigen Kunststoff 8 fixiert, aus- bzw. umspritzt.

Wie aus den Fig. 1 und 2 ersichtlich ist, liegen die justierten Dauermagnetelemente 6 derart innerhalb der Aussparungen 5, daß einmal rechts vom Dauermagnetelemente oder links vom Dauermagnetelement der ausgespritzte Kunststoff vorhanden ist. Es besteht auch die Möglichkeit, daß eines oder mehrere Dauermagnetelemente vollständig von Kunststoff umhüllt sind.

In dem perspektivisch dargestellten weiteren Ausführungsbeispiel gemäß Fig. 3 besteht das Trägermaterial 2 aus zwei scheibenförmigen Endkörpern 11. Die Endkörper sind wiederum mit Aussparungen 5 versehen, in die die Dauermagnetelemente 6 justierbar eingepaßt sind und mit Hilfe von nicht dargestellten Hall-Sonden in der vorbeschriebenen Weise auf die geforderte Induktion bei dem vorgegebenen Radius einreguliert werden. In der einregulierten Stellung sind die Dauermagnetelemente sodann mit einem spritzfähigen Kunststoff 8 oder Kleber fixiert. Durch diese Ausbildung entsteht ein walzenförmiger Sprossenhohlkörper 12, bei dem die Dauermagnetelemente die sogenannten Sprossen darstellen. Der walzenförmige Sprossenhohlkörper wird sodann mit einem spritzfähigen Kunststoffschaum 15 ausgefullt, Zum Zwecke des Ausschäumens wird der Sprossenhohlkörper 12 in eine entsprechend ausgebildete Spritzform 13 gebracht Die Spritzform ist in Fig. 3 schematisch dargestellt. In einer weiteren vorteilhaften Ausgestaltung können nach dem Ausspritzen und Entformen die Endkörper 11 an den in der Zeichnung gestrichelt dargestellten Stellen abgeschnitten werden, um eine besonders leichte und gegen Verformung stabile Magnetwalze zu erhalten. In diesem Falle muß selbstverständlich der nach dem Abschneiden verbleibende Walzenteil die geforderte Länge der Magnetwalze aufweisen. Die Endkörper 11 können auch entfallen, wenn die mehrteilig ausgebildete Spritzform 13 mit seitlich abnehmbaren Deckplatten versehen ist, in die entsprechende Aussparungen zur Aufnahme und Justierung der Dauermagnetelemente eingearbeitet sind.

Die gemäß Fig. 3 hergestellte Magnetwalze ist in Fig. 4 im senkrechten Halbschnitt dargestellt. Das Trägermaterial 2 besteht vollständig aus Kunststoffschaum 15, in dem die Dauermagnetelemente 6 in der ausgerichten Stellung gehalten sind. Man erkennt in dieser Figur die ausgerichtete Stellung, z. B. ist das Dauermagnetelemente 6a in Achsrichtung geringfügig verdreht. Bei der Ausführung gemäß Fig. 4 ist eine Lagerbuchse 14 mit eingespritzt.

Die Temperatur des spritzfähigen Kunststoffs 8 oder Kunststoffschaums 15 muß während seiner Verarbeitung in einem solchen Temperaturbereich liegen, daß bei Verwendung von kunststoffgebundenen Dauermagnetelementen dieselben während des Aus- bzw. Umspritzens keine Verformung erleiden, der ausgespritzte Kunststoff jedoch im erkalteten Zustand durch die Erwärmung des Kopiergerätes nicht verformbar ist. Als ausschäumbare Kunststoffe eignen sich besonders Polyurethan und dessen Derivate. Es ist jedoch auch möglich, ein Phenolharz zu verwenden.

Die Dauermagnetelemente können aus gesintertem, hochkoerzitivem Dauermagnetwerkstoff wie Barium- oder Strontiumferrit, Kobalt-Seltenerdlegierungen oder Neodymeisen bestehen. In einer bevorzugten Ausführung bestehen die Dauermagnetelemente 6 aus einer Mischung eines thermoplastischen Bindemittels und eines pulverförmigen, hochkoerzitiven Dauermagnetmaterials wie Bariumferrit oder Strontiumferrit. Es ist auch eine Mischung aus den beiden Magnetmaterialien möglich. Die Dauermagnetelemente werden durch Extrudieren oder Spritzen geformt. Man kann entweder direkt Dauermagnetstreifen herstellen oder Platten, aus denen dann die einzelnen Streifen geschnitten werden. Man kann aus dieser Mischung auch Dauermagnetelemente pressen, insbesondere dann, wenn ein duroplastischer Kunststoff, wie z. B. Phenolharz, Verwendung findet.

Der Querschnitt der Dauermagnetelemente kann jede beliebige Gestalt aufweisen. Vorzugsweise besitzen die Dauermagnetelemente einen rechteckigen, quadratischen oder segmentförmigen Querschnitt. Sie können aber auch einen ringabschnitt- oder kreisförmigen Querschnitt aufweisen.

Die Magnetisierung der Dauermagnetelemente kann je nach dem verlangten Kopierwalzentyp in radialer und/oder tangentialer und/oder bogenförmiger Richtung vorgenommen werden. Die Magnetisierung in radialer Richtung ist beispielsweise bei dem rechten Dauermagnetelement 6 in Fig. 1 dargestellt. Wie hieraus erkennbar ist, befindet sich der Nordpol, durch ein N gekennzeichnet, auf der dem Tonerrohr 4 zugewandten Oberfläche und der Gegenpol, durch ein S gekennzeichnet, auf der dem Tonerrohr abgewandten Fläche des Dauermagnetelementes. Die tangentiale Magnetisierung der Dauermagnetelemente ist beispielsweise in Fig. 4 dargestellt. Dort ist in dem rechten Dauermagnetelement 6 diese Magnetisierung durch die Pole N und S gekennzeichnet. Die bogenförmige Magnetisierung ist in Fig. 2 bei einem Dauermagnetelement 6 ebenfalls durch die eingezeichneten Buchstaben N und S dargestellt.

Die Dauermagnetelemente sind in dem Trägermaterial bevorzugt so angeordnet, daß die Pole, die zum Tonerrohr hin gerichtet sind, entgegengesetzte Polarität zum Pol des benachbarten Dauermagnetelementes aufweisen.

Die Dauermagnetelemente 6 können auf der der Walzenoberfläche abgewandten Seite mit einem streifenförmigen Trägerkörper 17 vorzugsweise durch Kleben verbunden sein, um dem Dauermagnetelement eine größere Stabilität, insbesondere zur Vermeidung wärmebedingter Verformungen, zu verleihen. In diesem Falle können die Dauermagnetelemente eine geringere Dicke aufweisen und in gewissem Sinne sogar flexibel sein. Auch eignet sich diese Ausführung mit dem versteifenden Trägerkörper besonders für die in Fig. 3 und 4 dargestellte Ausführung der Magnetwalze als Sprossenhohlkörper.

In Fig. 4 ist beispielsweise ein Dauermagnetelement 6 mit dem streifenförmigen Trägerkörper 17 dargestellt. Der Trägerkörper kann aus einem magnetisch nicht leitenden Material, wie z. B. Aluminium, bestehen. Der streifenförmige Trägerkörper kann aber auch aus magnetisch gut leitendem Material, wie z. B. Weicheisen, bestehen. In diesem Falle ist es besonders vorteilhaft, die Dauermagnetelemente in radialer Richtung zu magnetisieren, derart, daß sich der eine Pol auf der dem Tonerrohr 4 zugewandten Oberfläche und der Gegenpol auf dem ferromagnetischen Trägerkörper 17 befindet, wie dies in Fig. 1 dargestellt ist. Hierbei steigt die Induktion an der zum Tonerrohr hin gerichteten Oberfläche des Dauermagnetelementes an. Es ist zwar bekannt, daß die Induktion von Dauermagneten ansteigt, wenn diese mit einem Eisenrückschluß versehen werden; im vorliegenden Fall kann dieser bekannte Effekt jedoch vorteilhaft ausgenutzt werden.

## Patentansprüche

1. Magnetwalze für Kopiergeräte, bei der auf einem Trägermaterial in Achsrichtung verlaufende, streifenförmige Dauermagnetelemente befestigt sind, dadurch gekennzeichnet, daß die Dauermagnetelemente (6) durch radiale und/oder tangentiale Verschiebung und/oder axiale Verdrehung auf dem Trägermaterial (2) derart justierbar angeordnet sind, daß bei vorgegebenem Radius (r) und/ oder Bogen (b)- bzw. Winkelmaß zwischen benachbarten Polen die magnetische Induktion für jeden Pol den geforderten Wert aufweist und die Dauermagnetelemente in der mit einer Induktions-Meßsonde (7) justierten Stellung auf dem Trägermaterial fixiert sind.

2. Magnetwalze nach Anspruch 1, dadurch gekennzeichnet, daß die Fixierung der Dauermagnetelemente (6) auf dem Trägermaterial mit Hilfe von Klemmelementen (16) erfolgt.

3. Magnetwalze nach Anspruch 1, dadurch gekennzeichnet, daß die Dauermagnetelemente (6) auf dem Trägermaterial mit Hilfe eines Klebers fixiert sind.

4. Magnetwalze nach Anspruch 1, dadurch gekennzeichnet, daß die Dauermagnetelemente (6) mit einem spritz- oder gießfähigen Kunststoff (8) fixiert sind.

5. Magnetwalze nach den Ansprüchen 1-4, dadurch gekennzeichnet, daß das Trägermaterial (2) an seinem Umfang mit Aussparungen (5) versehen ist, deren Querschnitt zwecks Justierung größer ausgebildet ist als der Querschnitt der Dauermagnetelemente (6).

6. Magnetwalze nach Anspruch 5, dadurch gekennzeichnet, daß die Aussparungen (5) auf dem Trägermaterial (2) durch Ausfräsen aus einem walzenförmigen Vollkörper gebildet sind.

7. Magnetwalze nach Anspruch 5, dadurch gekennzeichnet, daß die Aussparungen (5) auf dem Trägermaterial (2) durch eine Anzahl von Rippen (10), die sich von einem zentrisch angeordneten Nabenkörper (9) radial nach außen erstrecken, gebildet sind.

8. Magnetwalze nach den Ansprüchen 1-5, dadurch gekennzeichnet, daß das Trägermaterial (2) aus zwei scheibenförmigen Endkörpern (11) und ggf. einem gleich großen, scheibenförmigen Mittelkörper besteht, die mit Aussparungen (5) versehen sind, in die die Dauermagnetelemente (6) justierbar eingepaßt sind derart, daß ein walzenförmiger Sprossenhohlkörper (12) entsteht, der mit einem spritzfähigen Kunststoff (8), vorzugsweise Kunststoffschaum (15), ausgefüllt ist.

9. Magnetwalze nach Anspruch 8, dadurch gekennzeichnet, daß die Endkörper (11) nach dem Ausspritzen des walzenförmigen Sprossenhohlkörpers (12) abgetrennt sind.

10. Magnetwalze nach den Ansprüchen 1-9, dadurch gekennzeichnet, daß das Trägermaterial (2) aus einem spritzfähigen Kunststoff (8), vorzugsweise Kunststoffschaum (15), besteht, in dem die justierten Dauermagnetelemente (6) fest angeordnet sind.

11. Magnetwalze nach Anspruch 10, dadurch gekennzeichnet, daß der spritzfähige Kunststoff (8), vorzugsweise Kunststoffschaum (15), während seiner Verarbeitung in einem solchen Temperaturbereich liegt, daß die kunststoffgebundenen Dauermagnetelemente (6) während des Aus- bzw. Umspritzens keine Verformung erleiden, der ausgespritzte Kunststoff jedoch im erkalteten Zustand durch die Erwärmung des Kopiergerätes nicht verformbar ist.

12. Magnetwalze nach den Ansprüchen 10 oder 11, dadurch gekennzeichnet, daß der ausschäumbare Kunststoff (15) aus Polyurethan und/oder dessen Derivaten besteht.

13. Magnetwalze nach den Ansprüchen 10 oder 11, dadurch gekennzeichnet, daß der spritzfähige Kunststoff (8) aus einem geschäumten Phenolharz besteht.

14. Magnetwalze nach den Ansprüchen 1-13, dadurch gekennzeichnet, daß die Dauermagnetelemente (6) aus hochkoerzitivem Dauermagnetmaterial wie Bariumferrit, Strontiumferrit, Kobalt-Seltenerdlegierung oder Neodymeisen bestehen.

15. Magnetwalze nach Anspruch 14, dadurch gekennzeichnet, daß die Dauermagnetelemente (6) gesintert sind.

16. Magnetwalze nach Anspruch 14, dadurch gekennzeichnet, daß die Dauermagnetelemente (6) aus der Mischung eines thermoplastischen Bindemittels, wie z. B. sulfochloriertes Polyäthylen, und eines pulverförmigen, hochkoerzitiven Dauermagnetmaterials bestehen und durch Extrudieren, Spritzen oder Pressen hergestellt sind.

17. Magnetwalze nach Anspruch 14, dadurch gekennzeichnet, daß das Bindemittel für das Dauermagnetpulver aus einem aushärtbaren, duroplastischen Kunststoff, wie z. B. Phenolharz, besteht.

18. Magnetwalze nach den Ansprüchen 1-17, dadurch gekennzeichnet, daß die Dauermagnetelemente (6) einen ring-, kreisförmigen, rechteckigen, ovalen, quadratischen oder segmentförmigen Querschnitt aufweisen.

19. Magnetwalze nach den Ansprüchen 1 bis 18, dadurch gekennzeichnet, daß die Dauermagnetelemente (6) in radialer Richtung magnetisiert sind, derart, daß sich der eine Pol auf der einem um die Magnetwalze herum angeordneten Tonerroh (4) zugewanaten -Oberfläche und der Gegenpol auf der dem Tonerrohr abgewandten Fläche des Dauermagnetelementes befindet.

20. Magnetwalze nach den Ansprüchen 1 bis 18, dadurch gekennzeichnet, daß die Dauermagnetelemente (6) in tangentialer Richtung magnetisiert sind, derart, daß sich die Pole unterschiedlicher Polarität gegenüber der radialen Magnetisierung um 90° versetzt auf der Oberfläche des Dauermagnetelementes befinden.

21. Magnetwalze nach den Ansprüchen 1 bis 18, dadurch gekennzeichnet, daß die Dauermagnetelemente (6) bogenförmig magnetisiert sind, derart, daß auf der einem um die Magnetwalze herum angeordneten Tonerrohr (4) zugekehrten Oberfläche des Dauermagnetelementes zwei Pole unterschiedlicher Polarität vorhanden sind.

22. Magnetwalze nach den Ansprüchen 1 bis 21, dadurch gekennzeichnet, daß die Dauermagnetelemente (6) auf der der Walzenoberfläche abgewandten Seite mit einem streifenförmigen Trägerkörper (17) vorzugsweise durch Kleben verbunden sind.

23. Magnetwalze nach Anspruch 22, dadurch gekennzeichnet, daß der streifenförmige Trägerkörper (17) aus einem magnetisch nicht leitenden Material, vorzugsweise Aluminium, besteht.

24. Magnetwalze nach Anspruch 22, dadurch gekennzeichnet, daß der streifenförmige Trägerkörper (17) aus einem magnetisch gut leitenden Material, wie z. B. Weicheisen, besteht.

25. Verfahren zur Herstellung von Magnetwalzen, dadurch gekennzeichnete, daß ein ein- oder mehrteiliges Trägermaterial (2) vorgesehen wird, auf dem radial und/oder tangential verschiebbare und/oder axial verdrehbare vorzugsweise streifenförmige Dauermagnetelemente (6) angeordnet werden und/oder auf einem vorgegebenen Radius (r) und/ oder Bogen (b)- bzw. Winkelmaß Induktions-Meßsonden (7), z. B. Hall-Sonden, im Bereich der Dauermagnetelemente (6) angeordnet werden und die Dauermagnetelemente zum Zwecke der Justierung derart auf dem Trägermaterial in radialer bzw. tangentialer Richtung verschoben und/oder verdreht werden, bis die Induktions-Meßsonden auf dem vorgegebenen Radius bzw. Winkelmaß zwischen benachbarten Polen die geforderte Induktion anzeigen und sodann die justierten Dauermagnetelemente, vorzungsweise eines spritzfähigen Kunststoffes (8), fixiert werden.

26. Verfahren zur Herstellung von Magnetwalzen nach Anspruch 25, dadurch gekennzeichnet, daß das Trägermaterial (2) mit Ausparungen (5) versehen wird, in denen die Dauermagnetelemente (6) mit Hilfe der Induktions-Meßsonden (7) ausgerichtet und sodann fixiert werden.

27. Verfahren zur Herstellung von Magnetwalzen nach den Ansprüchen 25 und 26, dadurch gekennzeichnett, daß die Dauermagnetelemente (6) mittels vorzugsweise scheibenförmiger Endkörper (11) gehalten und mittels Induktions-Meßsonden (7) auf den geforderten Induktionswert justiert und fixiert werden und sodann das so erhaltene Magnetwalzengebilde (12) in einer Spritzform (13) mit einem Kunststoffschaum (15) ausgespritzt wird.

28. Verfahren zur Herstellung von Magnetwalzen nach Anspruch 27, dadurch gekennzeichnet, daß das Magnetwalzengebilde (12) nach dem Ausspritzen auf die geforderte Länge zugeschnitten wird, wobei die an den Enden befindlichen, vorzugsweise scheibenförmigen Endkörper (11) abgetrennt werden.

## Claims

1. Magnetic roll for copying machines equipped with a carrier material, where strip-shaped permanent-magnetic components are fastened in axial direction, characterized by the permanent-magnetic components (6) adjustably arranged on the carrier material (2) by radial and/or tangential shifting and/or axial turning in such a way that the magnetic induction reaches the demanded value for each pole, with regard to a given radius (r) and/or arc (b) or angle between neighbouring poles, and in such a way that the permanent-magnetic components are fixed on the carrier material (2) in the position adjusted by means of an induction probe.

2. Magnetic roll according to claim 1 characterized by the fact that the permanent-magnetic components (6) are fixed on the carrier material by means of clamping elements (16).

3. Magnetic roll according to claim 1 characterized by the fact that the permanent-magnetic components (6) are fixed on the carrier material by means of a glue.

4. Magnetic roll according to claim 1 characterized by the fact that the permanent-magnetic components (6) are fixed by means of an injection-mouldable or pourable plastic material (8).

5. Magnetic roll according to claims 1-4 characterized by the fact that the carrier material (2) is equipped on its circumference with recesses (5), which have a larger cross section than the permanent-magnetic components have, for the purpose of adjustment.

6. Magnetic roll according to claim 5 characterized by the fact that the recesses (5) on the carrier material (2) are formed by spot-facing from a roll-shaped solid body.

7. Magnetic roll according to claim 5 characterized by the fact that the recesses (5) on the carrier material (2) are formed by a number of ribs (10) which extend from a centrically arranged hub body (9) into an outer axial direction.

8. Magnetic roll according to claims 1-5 characterized by the fact that the carrier material (2) consists of two disc-shaped bodies at the ends (11) and, if necessary, of one equally large disc-shaped body in the middle, which are equipped with recesses (5), where permanent-

magnetic components (6) are adjustably fitted in so that a roll-shaped hollow body with bars (12) is formed, filled with an injection-mouldable plastic material (8), preferably plastic foam (15).

9. Magnetic roll according to claim 8 characterized by the fact that the discs at the ends (11) are cut off after injecting the roll-shaped hollow body (12).

10. Magnetic roll according to claims 1-9 characterized by the fact that the carrier material (2) consists of an injection-mouldable plastic material (8), preferably plastic foam (15), into which the adjusted permanent-magnetic components (6) are fixed.

11. Magnetic roll according to claim 10 characterized by the fact that on the one hand the injection-mouldable plastic material (8), preferably plastic foam, is processed at temperatures which do not have deforming effects on the permanent-magnetic components (6) during injecting, on the other hand the plastic material, once cooled down, has to be resistant against deformations due to the heating-up of the copying machine.

12. Magnetic roll according to claims 10 or 11 characterized by the fact that the plastic foam (15) consists of Polyurethan and/or its derivatives.

13. Magnetic roll according to claims 10 or 11 characterized by the fact that the injection-mouldable plastic material (8) consists of phenolic resin.

14. Magnetic roll according to claims 1-13 characterized by the fact that the permanent-magnetic components (6) are made of a highly coercive permanent magnet material such as barium or strontium ferrite, cobalt - rare earth alloys or neodymium iron.

15. Magnetic roll according to claim 14 characterized by the fact that the permanent-magnetic components (6) are made of a sintered material.

16. Magnetic roll according to claim 14 characterized by the fact that the permanent-magnetic components (6) are made of a mixture of a thermo-plastic binder, e.g. sulphochloride polyethylene, and a highly coercive permanent magnet material in powder form, processed by extrusion, injection-moulding or press-moulding.

17. Magnetic roll according to claim 14 characterized by the fact that the binder for the permanent-magnetic powder is a curable thermosetting plastic material, e.g. phenolic resin.

18. Magnetic roll according to claims 1-17 characterized by the fact that the permanent-magnetic components (6) have a ring-shaped, circular, rectangular, oval square or segmental cross section.

19. Magnetic roll according to claims 1-18 characterized by the fact that the permanent-magnetic components (6) are magnetized in radial direction so that one pole is situated on the surface directed towards the toner tube (4), surrounding the magnetic roll, while the counter pole is situated on the opposite surface of the permanent-magnetic component.

20. Magnetic roll according to claims 1-18 characterized by the fact that the permanent-magnetic components (6) are magnetized in tangential direction so that the poles of different polarity are situated on the surface of the permanent-magnetic components in an angle of 90 degrees to the radial magnetization.

21. Magnetic roll according to claims 1-18 characterized by the fact that the permanent-magnetic components (6) are magnetized in the form of an arc in such a way that there are two poles of different polarity on the surface of the permanent-magnetic component (6) directed towards the toner tube (4), surrounding the magnetic roll.

22. Magnetic roll according to claims 1-21 characterized by the fact that the permanent-magnetic components (6) are joined with a strip-shaped supporting body (17), preferably by gluing, on the aide opposite the roll surface.

23. Magnetic roll according to claim 22 characterized by the fact that the strip-shaped supporting body (17) consists of a magnetically non-conductive material, preferably aluminium.

24. Magnetic roll according to claim 22 characterized by the fact that the strip-shaped supporting body (17) consists of a magnetically high-conductive material, e.g. soft iron.

25. Method of manufacturing magnetic rolls characterized by a carrier material (2) of one or several sections, where preferably strip-shaped permanent-magnetic components (6), which can be radially and/or tangentially shifted and/or axially turned, are arranged, and/or probes measuring the induction (7), e.g. Hall probes, are arranged on a given radius (r) and/or arc (b) , respectively angle measure in the range of the permanent-magnetic components (6); further characterized by the fact that these components are shifted in radial, respectively tangential direction and/or turned around their axis for adjustment on the carrier material up to the point where the induction measuring probes indicate the demanded induction on the given radius, respectively angle measure between neighbouring poles, thereafter the adjusted permanent-magnetic components are fixed preferably by an injection-mouldable plastic material (8).

26. Method of manufacturing magnetic rolls according to claim 25 characterized by the fact that the carrier material (2) is equipped with recesses (5), where permanent-magnetic components (6) are adjusted by induction measuring probes (7) and fixed thereafter.

27. Method of manufacturing magnetic rolls according to claims 25 and 26 characterized by the fact that the permanent-magnetic components (6) are arranged by means of preferably disc-shaped bodies at the ends (11), then adjusted by means of induction measuring probes (7) to the demanded value of induction, and fixed onto the roll, thereafter the obtained magnetic roll body (12) is put into a mold (13) and a plastic foam (15) is injected.

28. Method of manufacturing magnetic rolls according to claim 27 characterized by the fact that said magnetic roll is cut to the required length after injecting, removing the preferably disc-shaped bodies at the ends (11).

## Revendications

1. Rouleau magnétique pour machine à copier dans lequel des éléments d'aimants permanents en forme de bandes orientées dans le sens de l'axe sont fixés sur un matériau de support, caractérisé en ce que les éléments d'aimants permanents (6) sont montés de manière à pouvoir être réglés, par déplacement radial et/ou tangentiel et/ou par rotation axiale, sur le matériau de support (2) de telle manière que, pour des valeurs données du rayon (r) et/ou de l'arc (b) ou de l'angle compris entre des pôles voisins l'induction magnétique pour chaque pôle ait la valeur voulue et que les éléments d'aimants permanents soient fixés sur le matériau de support dans la position réglée par une sonde de mesure à induction (7).

2. Rouleau magnétique suivant la revendication 1, caractérisé en ce que la fixation des éléments d'aimants permanents (6) sur le matériau de support s'effectue à l'aide d'éléments de serrage (16).

3. Rouleau magnétique suivant la revendication 1, caractérisé en ce que les éléments d'aimants permanents (6) sont fixés sur le matériau de support à l'aide d'un adhésif.

4. Rouleau magnétique suivant la revendication 1, caractérisé en ce que les éléments d'aimants permanents (6) sont fixés par une matière plastique (8) susceptible d'être pulvérisée ou coulée.

5. Rouleau magnétique suivant les revendications 1 à 4, caractérisé en ce que le matériau de support (2) est muni à sa périphérie d'évidements (5) dont la section transversale est, pour permettre le réglage, plus grande que la section transversale des éléments d'aimants permanents (6).

6. Rouleau magnétique suivant la revendication 5, caractérisé en ce que les évidements (5) ménagés sur le matériau de support (2) sont réalisés par fraisage dans un corps plein en forme de rouleau.

7. Rouleau magnétique suivant la revendication 5, caractérisé en ce que les évidements (5) ménagés sur le matériau de support (2) sont formés par un certain nombre de nervures (10) qui s'étendent dans le sens radial vers l'extérieur à partir d'un corps de moyeu (9) placé en position centrale.

8. Rouleau magnétique suivant les revendications 1 à 5, caractérisé en ce que le matériau de support (2) est constitué par deux corps d'extrémité (11) en forme de disques et, le cas échéant, par un corps médian en forme de disque de même grandeur qui sont munis d'évidements (5) dans lesquels les éléments d'aimants permanents (6) sont engagés de manière à être réglés de telle manière qu'il en résulte un corps creux à croisillons (12) en forme de rouleau qui est rempli par une matière plastique (8) susceptible d'être pulvérizée, de préférence par une mousse de matière plastique (15).

9. Rouleau magnétique suivant la revendication 8, caractérisé en ce que les corps d'extrémité (11) sont séparés après la pulvérisation du corps creux à croisillons (12) en forme de rouleau.

10. Rouleau magnétique suivant les revendications 1 à 9, caractérisé en ce que le matériau de support (2) est constitué par une matière plastique (8) susceptible d'être pulvérisée, de préférence par une mousse de matière plastique (15) dans laquelle les éléments d'aimants permanents (6) sont montés solidement.

11. Rouleau magnétique suivant la revendication 10, caractérisé en ce que la matière première (8) susceptible d'être pulvérisée, de préférence une mousse de matière plastique (15), est maintenue pendant son usinage dans un domaine de température tel que, pendant la pulvérisation ou le remodelage par pulvérisation, les éléments d'aimants permanents (6) ne subissent aucune déformation mais qu'après refroidissement la matière plastique ne peut pas être déformée par suite de l'échauffement de la machine à copier.

12. Rouleau magnétique suivant les revendications 10 ou 11, caractérisé en ce que la matière plastique (15) susceptible de former une mousse est constituée par du polyuréthane et/ou par ses dérivés.

13. Rouleau magnétique suivant les revendications 10 ou 11, caractérisé en ce que la matière plastique (8) susceptible d'être pulvérisée est constituée par une résine phénolique en forme de mousse.

14. Rouleau magnétique suivant les revendications 1 à 13, caractérisé en ce que les éléments d'aimants permanents (6) sont constitués par un matériau d'aimant permanent très coercitif comme une ferrite de baryum, une ferrite de strontium, un alliage de cobalt et de terres rares ou du fer au néodyme.

15. Rouleau magnétique suivant la revendication 14, caractérisé en ce que les éléments d'aimants permanents (6) sont réalisés par frittage.

16. Rouleau magnétique suivant la revendication 14, caractérisé en ce que les éléments d'aimants permanents (6) sont constitués par le mélange d'un liant thermoplastique, par exemple du polyéthylène sulfochloré, et d'un matériau d'aimant permanent très coercitif pulvérulent et sont fabriqués par extrusion, pulvérisation ou compression.

17. Rouleau magnétique suivant la revendication 14, caractérisé en ce que le liant pour la poudre d'aimant permanent est constitué par une matière plastique thermodurcissable, comme, par exemple, une résine phénolique.

18. Rouleau magnétique suivant les revendications 1 à 17, caractérisé en ce que les éléments d'aimants permanents ont une section annulaire, circulaire, rectangulaire, ovale, carrée ou en forme de segments.

19. Rouleau magnétique suivant les revendications 1 à 18, caractérisé en ce que les éléments d'aimants permanents (6) sont aimantés dans le sens radial de telle manière que l'un des pôles se trouve sur la surface tournée vers un tube (4) qui entoure le rouleau magnétique et que le pôle opposé se trouve sur la surface de l'élément d'aimant permanent qui est la plus éloignée du tube.

20. Rouleau magnétique suivant les revendications 1 à 18 caractérisé en ce que les éléments d'aimants permanents (6) sont aimantés dans le sens tangentiel de telle manière que les pôles de polarité différente se trouvent, sur la surface de l'élément d'aimant permanent, décalés de 90° par rapport à l'aimantation radiale.

21. Rouleau magnétique suivant les revendication 1 à 18, caractérisé en ce que les éléments d'aimants permanents (6) sont aimantés en forme d'arc de telle manière que la surface de l'élément d'aimant permanent tournée vers un tube (4) qui entoure le rouleau magnétique comporte deux pôles de polarité différente.

22. Rouleau magnétique suivant les revendications 1 à 21, caractérisé en ce que les éléments d'aimants permanents (6) sont reliés, de préférence par collage, sur le côté le plus éloigné de la surface du rouleau, à un corps de support (17) en forme de bande.

23. Rouleau magnétique suivant la revendication 22, caractérisé en ce que le corps de support (17) en forme de bande est constitué par un matériau qui n'est pas magnétiquement conducteur, de préférence par de l'aluminium.

24. Rouleau magnétique suivant la revendication 22, caractérisé en ce que le corps de support (17) en forme de bande est constitué par un matériau magnétiquement bon conducteur, comme, par exemple, le fer doux.

25. Procédé pour la fabrication de rouleaux magnétiques, caractérisé en ce qu'on utilise un matériau de support (2) en une ou plusieurs parties sur lequel sont montés des éléments d'aimants permanents (6), de préférence en forme de bandes qui peuvent se déplacer dans le sens radial et/ou tangentiel et/ou peuvent tourner dans le sens axial et/ou, sur un rayon (r) et/ou un arc (b) ou un angle des sondes de mesure à induction (7), par exemple des sondes utilisant l'effet Hall, dans la zone des éléments d'aimants permanents (6) et que, pour permettre le réglage, les éléments d'aimants permanents peuvent être déplacés dans le sens radial ou tangentiel et/ou peuvent tourner jusqu'à ce que les sondes de mesure à induction indiquent, pour le rayon ou l'angle donné, entre des pôles voisins, l'induction voulue et qu'ensuite les éléments d'aimants permanents ajustés sont fixés, de préférence au moyen d'une matière plastique (8) susceptible d'être pulvérisée.

26. Procédé pour la fabrication de rouleaux magnétiques suivant la revendication 25, caractérisé en ce que le matériau de support (2) est muni d'évidements (5) dans lesquels les éléments d'aimants permanents (6) sont installés à l'aide de sondes de mesure à induction (7) et ensuite fixés.

27. Procédé pour la fabrication de rouleaux magnétiques suivant les revendications 25 et 26, caractérisé en ce que les éléments d'aimants permanents (6) sont maintenus au moyen de corps d'extrémité (11) ayant de préférence la forme de disques, réglés, au moyen de sondes de mesure à induction (7), à la valeur d'induction voulue et fixés, après quoi la structure (12) de rouleau magnétique, ainsi obtenue, est placée dans un mou le de pulvérisation (13) et remplie de mousse de matière plastique (15).

28. Procédé pour la fabrication de rouleaux magnétiques suivant la revendication 27, caractérisé en ce qu'après la pulvérisation, la structure (12) de rouleau magnétique, est coupée à la longueur voulue en même temps que les corps d'extrémité (11), de préférence en forme de disques, qui se trouvent aux extrémités, sont séparés.
